# EUROPÄISCHE PATENTSCHRIFT

(11) **EP 2 677 179 B1**
(45) Veröffentlichungstag und Bekanntmachung des Hinweises auf die Patenterteilung: **02.05.2018**
(21) Anmeldenummer: 13003088.5
(22) Anmeldetag: 17.06.2013
(51) Int. Cl.: F15B 7/00, F15B 13/042, F15B 11/02, F15B 11/042, F15B 11/17, F15B 13/04

(54) **Vorrichtung zur Erzeugung unterschiedlicher Arbeitsdrücke**
Device for the production of different working pressures
Dispositif de génération de différentes pressions de travail

(30) Priorität: 18.06.2012 DE 102012011953
(43) Veröffentlichungstag der Anmeldung: 25.12.2013
(73) Patentinhaber: Böhner-EH GmbH, 96152 Burghaslach (DE)
(72) Erfinder: Böhner, Christian, 96152 Burghaslach (DE)
(74) Vertreter: Kohl, Fabian Hanno

(56) Entgegenhaltungen:
- WO-A1-2010/038622
- WO-A2-2010/054155
- US-A- 5 329 767

## Beschreibung

Die Erfindung betrifft eine Vorrichtung zur Erzeugung unterschiedlicher Fördermengen mit verschiedenen Arbeitsdrücken in wenigstens einer Kolbenanordnung. Angesprochen sind unterschiedlichste Anordnungen und Ausbildungen von Kolben Zylindereinrichtungen, insbesondere aber sogenannte Gleichgang- oder Differenzialanordnungen von Hydraulikzylindern, hydraulischen Schwenkantrieben oder Hydraulikmotoren. Eine derartige Vorrichtung weist in der Regel eine erste motorgetriebene Druckpumpe zur Erzeugung eines ersten Volumenstromes mit einem Arbeitsdruck P_{N} und eine zweite mit der ersten Druckpumpe gleichlaufend motorgetriebene Druckpumpe zur Erzeugung eines zweiten Volumenstromes mit einem Arbeitsdruck P_{H} auf, wobei der Arbeitsdruck P_{H} höher ist als der Arbeitsdruck P_{N}. Die beiden Druckpumpeneinheiten sind über eine hydraulische Umschalteinrichtung mit der Kolbenanordnung verbunden, wobei die hydraulische Umschalteinrichtung zur Umschaltung von einem Hochdruck-/Niederdruckzustand mit kombinierten Arbeitsdrücken P_{N} + P_{H} mit einem gemeinsamen Volumenstrom in einen Hochdruckzustand dient, wobei im Hochdruckzustand ein Arbeitsdruck P_{H} herrscht. Die Umschaltung soll bei Druckerhöhung in der Kolbenanordnung stattfinden, z. B. wenn ein an die angeschlossene Kolbenanordnung angekoppeltes Element gegen einen Widerstand aufläuft oder einen bestimmten Arbeitsdruck aufbaut. Der Volumenstrom aus der ersten Druckpumpe wird dadurch auf drucklosen Umlauf geschaltet. Eine solche Vorrichtung ist im Dokument WO 2010/038622 A1 offenbart. Bekannte Vorrichtung der genannten Art umfassen als hydraulische Umschalteinrichtung in der Regel eine Mehrzahl von gesonderten Ventilen, die in gesonderten Ventilgehäusen angeordnet und entsprechend miteinander verbunden, insbesondere verrohrt werden müssen, was zum einen die Installation und Wartung kompliziert macht, zum anderen aber auch eine exakte Steuerung der gesamten Ventilanordnung erschwert.

Der Erfindung liegt die Aufgabe zugrunde, eine Vorrichtung mit den Merkmalen des Oberbegriffes des Anspruches 1 derart auszubilden, dass sie leichter zu montieren ist, die Umschaltung mit hoher Präzision erfolgt, Wartungsarbeiten reduziert werden und ein kompakter insbesondere i. W. nur ein Gehäuse aufweisender Aufbau möglich ist. Diese Aufgabe wird durch die kennzeichnenden Merkmale des Anspruches 1 gelöst, vorteilhafte Weiterbildungen der Erfindung ergeben sich aus den Unteransprüchen 2-16.

Als Kern der Erfindung wird es angesehen, die Umschalteinrichtung als Umlaufventil auszubilden, das eine erste und wenigstens eine zweite in einem gemeinsamen Ventilblock, d. h. Ventilgehäuse angeordnete Ventileinrichtung mit jeweils einem in einem zugeordneten Ventilsitz gelagerten Ventilelement VA und VB umfasst. Beide Ventilelemente sind zur synchronen Bewegung über ein Verbindungselement bewegungsgekoppelt und durch eine Feder gemeinsam in einer Grundstellung vorgespannt, in welcher ein erster Ventilsitz geöffnet und ein zweiter Ventilsitz geschlossen ist. Die erste Druckpumpe ist über den ersten geöffneten Ventilsitz und die zweite Druckpumpe unmittelbar mit der Kolbenanordnung druckverbunden, wobei bei Druckerhöhung in der Kolbenanordnung in Folge einer Erhöhung des Druckes auf der Ausgangsseite des zweiten Ventilsitzes dieser gegen die Kraft der Feder geöffnet und dadurch der erste Ventilsitz in Folge der Kopplung der beiden Ventilelemente geschlossen wird. Daraus resultiert eine sich i. W. selbststeuerende Ventileinheit, die einheitlich handhabbar ist, und bei welcher in einem Gehäuse alle wesentlichen Komponenten untergebracht sind. Die beiden Ventilelemente liegen auf einer gemeinsamen Achse und sind über ein vorzugsweise stangenartiges Ventilelement bewegungsgekoppelt. Die beiden Ventilelemente müssen dadurch nicht gesondert angesteuert werden, eine Druckerhöhung auf der Ausgangsseite des Ventilelementes VB führt zu dessen Öffnung und gleichzeitig zur bewegungssynchronen Schließung des anderen Ventilelementes VA. Aufgrund dieser relativ einfachen mechanischen Verhältnisse ist die Ventilanordnung wenig störanfällig und relativ leicht herzustellen.

Die beiden angeschlossenen Druckpumpen dienen dazu, den Kolben einer einheitlichen Zylinderanordnung gleichgerichtet entweder in einer Richtung oder in der Gegenrichtung zu bewegen, je nach Drehrichtung der Pumpen.

In besonders vorteilhafter Weise ist bei wenigstens einem Ventilsitz der Ventilanordnung eine zwischen einer Schließstellung und einer Öffnungsstellung wirksame Teilöffnungsstellung vorgesehen. Befindet sich eine Ventilanordnung in ihrem Ventilsitz in einer Teilöffnungsstellung, dann durchströmt ein definierter Volumenstrom den Ventilsitz, der kleiner ist als der von der zweiten Druckpumpe mit dem Druck P_{H} erzeugte Volumenstrom. Der Druck P_{H} ist der höhere der beiden Drücke, der Druck P_{N} der niedrigere der beiden durch die Druckpumpen erzeugbare Druck.

In besonders vorteilhafter Weise ist in beiden Ventilsitzen der hydraulischen Umschalteinrichtung eine derartige Teilöffnungsstellung vorgesehen. Die Teilöffnungsstellung der Ventilanordnungen wird durch einen definierten Ringspalt in dem jeweiligen Ventilsitz gebildet, d. h. zu Beginn der Öffnungsbewegung hebt sich zunächst ein vorzugsweise kegeliger Ventilabschnitt von einem entsprechend ausgeformten Ventilsitz ab, die durch den kegeligen Ventilsitz bewirkte Dichtung wird aufgehoben und ein Ringspalt wird zur reduzierten Durchströmung der Hydraulikflüssigkeit freigegeben. Öffnet sich das Ventil weiter, dann tritt der kegelige Abschnitt des Ventilelementes auch aus dem Ringspalt aus und gibt den Volumenstrom vollständig frei.

In Bewegungsumkehr wird von einer völligen Freigabe beim Schließvorgang zunächst eine Einengung des Volumenstromes auf den bereits genannten definierten Volumenstrom erfolgen und schließlich die vollständige Abdichtung des jeweiligen Ventils. Öffnet das eine Ventil, dann schließt entsprechend das andere Ventil und umgekehrt. Mit anderen Worten, ist ein Ventil vollständig geschlossen, so ist das daran angekoppelte andere Ventil vollständig offen. Befindet sich ein Ventil in der Teilöffnungsstellung, so befindet sich auch das andere Ventil vorzugsweise in der Teilöffnungsstellung.

Die erste Druckpumpe ist derart an den Ventilblock angeschlossen, dass sie das sie durchströmende Hydraulikmittel beim geöffneten ersten Ventil in drucklosen Umlauf fördert.

Wie oben bereits angemerkt, werden beide Ventile in einer Grundstellung durch eine Druckfeder vorgespannt. Dabei ist der erste Ventilsitz geschlossen und der zweite Ventilsitz geöffnet. Die Kraft dieser Feder ist vorzugsweise einstellbar, was beispielsweise durch einen Spindeltrieb oder dgl. erfolgen kann, der zu einer unterschiedlichen Abstützung der Feder gegenüber einem Gehäuseabschnitt führt.

Werden die Wirkflächen der Ventilsitze unterschiedlich groß bemessen, dann verändern sich die Parameter der Volumenströme sowie die der Druckverläufe beim Schaltvorgang und damit das Verhalten der Ventilanordnung. Es erhöhen sich dadurch die Einsatzmöglichkeiten der Ventilanordnung.

Gemäß einem besonders bevorzugten Ausführungsbeispiel der Erfindung, ist zumindest eine Dämpfungseinrichtung vorgesehen, die dazu ausgebildet ist, eine zu einem Schaltvorgang korrespondierende Bewegung des Verbindungselements zu dämpfen. Es hat sich gezeigt, dass die Umschalteinrichtung ohne Dämpfung hart schaltet und dadurch ein sehr hoher Verschleiß zu befürchten ist, insbesondere wenn die Anlage über sehr viele Zyklen (beispielsweise eine Millionen Zyklen pro Jahr) betrieben wird. Die Dämpfungseinrichtung dämpft die Bewegung des Verbindungselements und reduziert damit den Verschleiß, womit die Lebensdauer der gesamten Vorrichtung verlängert ist.

Gemäß alternativer Ausführungsbeispiele ist vorgesehen, lediglich eine Dämpfungseinrichtung vorzusehen, das in einem endseitigen Bereich des Verbindungselements angeordnet ist oder zwei Dämpfungseinrichtungen vorzusehen, die entsprechend an gegenüber liegenden Enden des Verbindungselements angeordnet sind. In letzteren Fall ist eine Dämpfung in zwei Schaltrichtungen möglich.

Eine besonders einfache und robuste Ausgestaltung der Dämpfungseinrichtung weist eine mit Hydraulikmittel gefüllte Kammer auf, in die ein Ende des Verbindungselements zur Dämpfung der zu dem Schaltvorgang korrespondierenden Bewegung einführbar ist. Das Hydraulikmittel entweicht aus der Kammer über dazu vorgesehene Kanäle beziehungsweise Durchlässe, die einen geringen Querschnitt aufweisen, sodass der Bewegung des Verbindungselements entgegen gewirkt ist. Gemäß alternativer Ausführungsbeispiele sind die zur Rückführung des Hydraulikmittels vorgesehene Durchgänge als weiterer Ringspalt, der zwischen einem zylinderförmigen Ende des Verbindungselements und einer Hülse der Dämpfungseinrichtung gebildet ist oder als Drosselbohrung, die im Verbindungselement eingebracht ist, ausgeführt.

In Weiterbildung der Erfindung ist vorgesehen, die Dämpfungseinrichtung mit einem Rückschlagventil zu versehen, die die Dämpfung entgegen der zum Schaltvorgang korrespondierenden Bewegung des Verbindungselements reduziert beziehungsweise weitgehend aufhebt. Dazu weist das Rückschlagventil ein Verschlusselement auf, welches bei einer entsprechenden Bewegung des Verbindungselements entgegen der zum Schaltvorgang korrespondierenden Bewegung geöffnet wird. Dies ermöglicht ein rasches Eintreten von Hydraulikmittel in die Kammer, sodass eine entsprechende Bewegung im Wesentlichen ungedämpft erfolgt.

Die Erfindung ist anhand vorteilhafter Ausführungsbeispiele in den Zeichnungsfiguren näher erläutert. Diese zeigen:
- Fig. 1: einen Hydraulikplan einer erfindungsgemäßen Vorrichtung, welche an einen Differenzialzylinder angeschlossen ist,
- Fig. 2: eine Schnittdarstellung der erfindungsgemäßen Umschaltvorrichtung,
- Fig. 3: eine Detaildarstellung eines Ventilsitzes mit einem Ringspalt zur Definition einer Teilöffnungsstellung.
- Fig. 4: eine Schnittdarstellung eines weiteren Ausführungsbeispiels der erfindungsgemäßen Umschaltvorrichtung, wobei eine Dämpfungsvorrichtung vorgesehen ist,
- Fig. 5: eine Detaildarstellung des in Figur 4 gezeigten Ausführungsbeispiels mit Dämpfungseinrichtung.

Die Vorrichtung 1 dient zur Erzeugung unterschiedlicher Volumenströme mit verschiedenen Arbeitsdrücken in wenigstens einer Kolbenanordnung 2, die bei dem in Figur 1 dargestellten Ausführungsbeispiel als Differenzialzylinderanordnung ausgebildet ist. Genauso gut kann anstelle der dargestellten Differenzialzylindereinrichtung als Kolbenanordnung 2 auch eine Gleichgangzylinderanordnung verwendet werden oder andere Zylinderanordnungen angeschlossen werden, die aus einem oder mehreren einzelbetriebenen Zylindern bestehen.

Die Vorrichtung 1 umfasst eine erste motorgetriebene Druckpumpe 3 und eine zweite, mit der ersten Druckpumpe 3 gleichlaufend motorgetriebene Druckpumpe 4 zur Erzeugung eines zweiten Arbeitsdruckes P_{H}, der höher ist als der erste Arbeitsdruck P_{N}. Außerdem ist eine hydraulische Umschalteinrichtung 5 zur Umschaltung der Druckausgänge von einem Hochdruck-/Niederdruckzustand mit kombinierten Arbeitsdrücken P_{N} + P_{H} in einen Hochdruckzustand mit einem Arbeitsdruck P_{H} vorgesehen, wenn sich in der Kolbenanordnung 2 eine Druckerhöhung ergibt. Beide Druckpumpen 3 und 4 sind gleichlaufend über einen Elektromotor 6 angetrieben, dessen Antriebswelle 7 die Pumpelemente beider Pumpen 3 und 4 antreibt.

Die Umschalteinrichtung 5 ist als Umlaufventil ausgebildet und umfasst eine erste Ventileinrichtung 8 und eine zweite Ventileinrichtung 9, die in einem gemeinsamen Ventilblock 10 angeordnet sind, was sich insbesondere aus der Schnittzeichnung gemäß Fig. 2 ergibt. Die erste Ventileinrichtung weist ein Ventilelement VA auf, die zweite Ventileinrichtung 9 ein Ventilelement VB, wobei die beiden Ventilelement VA und VB zur synchronen Bewegung über ein insbesondere stangenartiges Verbindungselement 14 starr aneinander bewegungsgekoppelt sind. Jedem Ventilelement VA und VB ist ein Ventilsitz 11, 12 zugeordnet, die Ventilelement VA und VB sind über eine gemeinsame Feder 13 in einer Grundstellung vorgespannt, in der der erste Ventilsitz 11 geschlossen und der zweite Ventilsitz 12 geöffnet ist. Die Druckpumpe 3 ist über dem zweiten geöffneten Ventilsitz 12 und die zweite Druckpumpe 4 unmittelbar mit der Kolbenanordnung 2 druckverbunden.

Erhöht sich in der Kolbenanordnung 2 der Druck auf der Ausgangsseite 15 des zweiten Ventilsitzes 12, dann wirkt dieser Druck auch auf den ersten Ventilsitz 11 und dieser wird gegen die Kraft der Feder 13 geöffnet und synchron dazu das Ventilelement VB in den zugeordneten Ventilsitz 12 hineingezogen bzw. gedrückt und schließt damit die zweite Ventilanordnung 8. Beim Ausführungsbeispiel ist das Verbindungselement 14 als Stange ausgebildet, die in dem Ventilblock 10 axial verschiebbar geführt ist.

Wie insbesondere aus der Detaildarstellung gemäß Fig. 3 hervorgeht, ist bei wenigstens einem der Ventilsitze 11 und/oder 12 der Ventilanordnungen der Ventileinrichtungen 8, 9 eine zwischen einer Schließstellung einer Öffnungsstellung wirksame Teilöffnungsstellung vorgesehen, in welcher ein definierter Teilöffnungs-Volumenstrom den jeweiligen Ventilsitz 11, 12 durchströmen kann, der kleiner ist als der von der zweiten Druckpumpe 4 mit dem Druck P_{H} erzeugte Volumenstrom. Beim Ausführungsbeispiel haben beide Ventileinrichtungen 8, 9 das Merkmal der Teilöffnungsstellung. Die Teilöffnungsstellung wird jeweils durch einen definierten Ringspalt 20 gebildet, der einen zylindermantelförmigen Abschnitt des jeweiligen Ventilelementes VA, VB umgibt. In Fig. 3 ist die Ventileinrichtung 8, 9 geschlossen, d. h. ein kegelstumpfartiger Abschnitt des Ventilelementes VA, VB liegt in dem im zugeordneten Ventilsitz 11, 12 ein und dichtet diesen ab. Wird das Ventil geöffnet, wobei das Ventilelement VA oder VB in Pfeilrichtung 21 von dem Ventilsitz 11, 12 abgezogen wird, dann hat die Hydraulikflüssigkeit, den Ventilsitz zu durchströmen, wobei der den Ventilsitz 11, 12 durchströmende Volumenstrom durch den Querschnitt des Ringspaltes 20 begrenzt wird, solange bis das Ventilelement VA oder VB mit dem zylinderförmigen Abschnitt den Ringspaltbereich verlässt. Dann geht das Ventil in eine volle Öffnungsstellung über. Beim Schließen des Ventils dreht sich lediglich die Reihenfolge um, das voll geöffnete Ventil geht in die Teilöffnungsstellung über und schließt dann ganz, sobald das Ventilelement VA oder VB mit seinem kegelmantelförmigen Abschnitt an den entsprechenden geformten Ventilsitz 11, 12 anläuft. In beiden Ventileinrichtungen 8, 9 ist jeweils ein kegelstumpfartiger Ventilsitz 11, 12 zur Definition der Ventilschließstellung vorgesehen. Die Gestaltungen der Ringspalte 20 an den Ventileinrichtungen 8 und 9 sind so abgestimmt, dass undefinierte Schaltzustände vermieden werden und damit das sogenannte Flattern verhindert wird, was sonst zu Funktionsstörungen führt und vorzeitigen Verschleiß hervorruft.

Die Kraft der Feder 13 ist einstellbar, was beim Ausführungsbeispiel nicht näher ausgeführt ist.

Die erste Druckpumpe 3 ist derartig an den Ventilblock 10 angeschlossen, dass sie das sie durchströmende Hydraulikmittel bei geöffneten ersten Ventilelement 8 in drucklosem Umlauf fördert.

Figur 4 zeigt ein weiteres Ausführungsbeispiel der Erfindung, bei dem die Umschalteinrichtung 5 zwei Dämpfungseinrichtungen 16, die jeweils endseitig am Verbindungselement 14 angeordnet sind, aufweist. Wesentliche Elemente des in Figur 4 gezeigten Ausführungsbeispiels korrespondieren zu den bereits im Zusammenhang mit Figuren 1 - 3 geschriebenen Elementen und sind dementsprechende mit gleichen Bezugszeichen versehen.

Die Dämpfungseinrichtung 16 ist dazu ausgebildet, eine Bewegung des Verbindungselementes, die zu einem Schaltvorgang korrespondiert, zu dämpfen. In der exemplarisch in Figur 4 dargestellten Ventilstellung wird so beispielsweise bei einem Umschalten der Umschalteinrichtung 5, wobei sich das Verbindungselement 14 nach rechts bewegt, von der Dämpfungseinrichtung 16, welche im Bereich der Ausgangsseite 15 angeordnet ist, gedämpft. Eine entsprechende Gegenbewegung des Verbindungselements 14 ist von der Dämpfungseinrichtung 16, die am gegenüberliegenden Ende des Verbindungselements 14 angeordnet ist, dämpfbar.

Figur 5 zeigt exemplarisch den Aufbau der Dämpfungseinrichtung 16, wobei der Bereich der Ausgangsseite 15 der Umschalteinrichtung 5 gezeigt ist. Die Dämpfungseinrichtung 16 weist ein hülsenförmiges Endstück 17 auf, in welche das Ende des Verbindungselements 14 hinein und hinaus fahrbar ist. Ferner weist die Dämpfungseinrichtung 16 ein Rückschlagventil 18 mit Verschlusselement 19 auf. Eine Kammer 22 ist zwischen der Stirnseite des Verbindungselements 14, dem Endstück 17 und dem Verschlusselement 19 des Rückschlagventils 18 gebildet. Die Kammer 22 ist mit Hydraulikmittel gefüllt, die bei der zu dem Schaltvorgang korrespondierenden und in Pfeilrichtung 23 erfolgenden Bewegung des Verbindungselements 14 über einen kleindimensionierten weiteren Ringspalt 24 entweichen muss. Dadurch wird die Vorwärtsbewegung des Verbindungselements 14 stark gedämpft. Der in Figur 5 gezeigte weitere Ringspalt 24 ist zur besseren Darstellung stark überhöht dargestellt. Tatsächlich beträgt die Breite des weiteren Ringspalts 24 typischerweise nur wenige hundertstel Millimeter.

Das Rückschlagventil 18 dient dazu, dass das Verbindungselement 14 in der zu der Pfeilrichtung 23 entgegengesetzten Richtung schnell herausgefahren werden kann. Dazu ist das Verschlusselement 19 über eine weitere Feder 25 in der gezeigten Stellung vorgespannt. Bei einer Bewegung des Verbindungselements 14 entgegen der Pfeilrichtung 23 öffnet das Rückschlagventil 18, um Hydraulikmittel über die Bohrung 26 in die Kammer 22 einzulassen. Entsprechend wird eine Dämpfung in der zu Pfeilrichtung 23 entgegengesetzten Richtung reduziert beziehungsweise weitestgehend vermieden.

In einem alternativen Ausführungsbeispiel ist vorgesehen, das Hydraulikmittel aus der Kammer 22 zur Dämpfung des Schaltvorgangs durch Drosselbohrungen, welche im Verbindungselement 14 eingebracht sind, zu führen.

Über den Weg des Verbindungselementes 14 lässt sich die Dämpfungswirkung dadurch beeinflussen, dass sich während des Hubs des Verbindungselementes der Querschnitt des Ringspaltes 24 verändert. Dies kann dadurch vorgenommen werden, dass entweder das Verbindungselement 14 und/oder das Endstück 17 im Ringspaltbereich eine kegelige oder etwas anders geartete Gestaltung aufweisen. Dadurch kann das Dämpfungsverhalten degressiv, linear, progressiv oder in einer anderen beliebigen Kurvenform gestaltet werden.

Es versteht sich ferner, dass die zum Schaltvorgang korrespondierende Bewegung des Verbindungselements 14 in Pfeilrichtung 23 lediglich exemplarisch aufzufassen ist. Die Dämpfungseinrichtung 16 die am zur Ausgangsseite 15 entgegengesetzten Ende des Verbindungselements 14 angeordnet ist, ist dazu ausgebildet eine Bewegung des Verbindungselements 14 entsprechend einer zur Pfeilrichtung 23 entgegengesetzten Richtung zu dämpfen. Analog öffnet das dort angeordnete Rückschlagventil 18 bei einer Bewegung des Verbindungselements 14 in Pfeilrichtung 23.

In besonders vorteilhafter Weise ist die Umschalteinrichtung geeignet, bekannte Ventilfunktionen wie das Umschalten von Nieder- auf Hochdruck, eine Rückdrucksperre des Hochdruckes in den Niederdruckkreis, das Umschalten des Niederdruckes auf drucklosen Umlauf, eine Druckbegrenzung für den Niederdruckkreis, einen Rückfall von Hochdruck auf Niederdruck bei Druckunterschreitung und eine selbsttätige Öffnung des Rückflusskanals bei Umkehr der Strömungsrichtung im Niederdruckbereich bei äußerst kompakter und wartungsarmer Ausbildung zu gewährleisten. Unterschiedliche Bauformen der Umschalteinrichtung sind möglich, diese kann als Einbauumlaufventil in eine Vorrichtung integriert werden, es ist aber auch ein Aufbau an vorhandene Anlagen oder ein Leitungseinbau problemlos möglich.

### BEZUGSZEICHENLISTE

- 1: Vorrichtung
- 2: Kolbenanordnung
- 3: erste Druckpumpe
- 4: zweite Druckpumpe
- 5: Umschalteinrichtung
- 6: Motor
- 7: Antriebswelle
- 8: erste Ventileinrichtung
- 9: zweite Ventileinrichtung
- 10: Ventilblock
- 11: erster Ventilsitz
- 12: zweiter Ventilsitz
- 13: Feder
- 14: Verbindungselement
- 15: Ausgangsseite von 12
- 16: Dämpfungseinrichtung
- 17: Endstück
- 18: Rückschlagventil
- 19: Verschlusselement
- 20: Ringspalt
- 21: Pfeilrichtung
- 22: Kammer
- 23: Pfeilrichtung
- 24: weiterer Ringspalt
- 25: weitere Feder
- 26: Bohrung

## Patentansprüche

1. Hydraulische Vorrichtung (1) zur Erzeugung unterschiedlicher Fördermengen mit verschiedenen Arbeitsdrücken in wenigstens einer Kolbenanordnung (2), insbesondere einer Gleichgang- oder Differentialanordnung, von Hydraulikzylindern, hydraulischen Schwenkantrieben oder Hydraulikmotoren, mit
- einer Kolbenanordnung (2),
- einer ersten motorgetriebenen Druckpumpe (3) zur Erzeugung eines ersten Arbeitsdruckes P_{N} und
- einer zweiten, mit der ersten Druckpumpe (3) gleichlaufend motorgetriebenen Druckpumpe (4) zur Erzeugung eines zweiten Arbeitsdruckes P_{H}, der höher ist als der erste Arbeitsdruck P_{N}, sowie
- einer hydraulischen Umschalteinrichtung (5) zur Umschaltung von einen Hochdruck-/Niederdruckzustand mit kombinierten Arbeitsdrücken P_{N} + P_{H} in einem Hochdruckzustand mit einem Arbeitsdruck P_{H} bei Druckerhöhung in der Kolbenanordnung (2), wobei
- die Umschalteinrichtung (5) als Umlaufventil ausgebildet ist, das eine erste und wenigstens eine zweite, gemeinsam in einem gemeinsamen Ventilblock (10) angeordnete Ventileinrichtung (8, 9) mit jeweils einem in einem zugeordneten Ventilsitz gelagerten Ventilelement VB und VA umfasst,
- wobei die beiden Ventilelemente VA, VB zur synchronen Bewegung über ein Verbindungselement (14) bewegungsgekoppelt und durch eine Feder (13) gemeinsam in einer Grundstellung vorgespannt sind, in welcher der erste Ventilsitz (11) geschlossen und der zweite Ventilsitz (12) geöffnet ist,
- und wobei die erste Druckpumpe (3) über den zweiten geöffneten Ventilsitz (12) und die zweite Druckpumpe (4) unmittelbar mit der Kolbenanordnung (2) druckverbunden ist und
- bei Druckerhöhung in der Kolbenanordnung (2) infolge einer Erhöhung des Druckes auf der Ausgangsseite des zweiten Ventilsitzes (12) dieser gegen die Kraft der Feder geschlossen und der erste Ventilsitz (11) geöffnet wird, wobei
- bei wenigstens einem Ventilsitz (11, 12) der Ventileinrichtung eine zwischen einer Schließstellung und einer Öffnungsstellung wirksame Teilöffnungsstellung vorgesehen ist, in welcher ein definierter Teilöffnungs-Volumenstrom den Ventilsitz (11, 12) durchströmt, der kleiner als der von der zweiten Druckpumpe (4) mit dem Druck P_{H} erzeugte Volumenstrom ist,
**dadurch gekennzeichnet, dass**
die Teilöffnungsstellung durch einen definierten Ringspalt (20) in dem jeweiligen Ventilsitz (11, 12) gebildet ist, wobei der Ringspalt (20) einen zylindermantelförmigen Abschnitt des jeweiligen Ventilelementes VA, VB umgibt.

2. Vorrichtung nach Anspruch 1,
**dadurch gekennzeichnet, dass**
in den beiden Ventilsitzen (11, 12) der hydraulischen Umschalteinrichtung (5) eine Teilöffnungsstellung vorgesehen ist.

3. Vorrichtung nach Anspruch 1 oder 2,
**dadurch gekennzeichnet, dass** der zylindermantelförmige Abschnitt des jeweiligen Ventilelementes VA, VB bei voller Öffnungsstellung des jeweiligen Ventils außerhalb des Ringspaltbereiches liegt.

4. Vorrichtung nach einem der Ansprüche 1 - 3,
**dadurch gekennzeichnet, dass**
in der Teilöffnungsstellung der Ventilsitze eine veränderbare wirksame Länge des Ringspaltes freigegeben wird, die die Volumenströme und Drücke während des Schaltvorganges der Vorrichtung (1) beeinflusst.

5. Vorrichtung nach einem der vorhergehenden Ansprüche,
**dadurch gekennzeichnet, dass**
die erste Druckpumpe (3) derart an dem Ventilblock (10) angeschlossen ist, dass sie das sie durchströmende Hydraulikmittel bei geöffnetem ersten Ventilsitz (11) in drucklosem Umlauf fördert.

6. Vorrichtung nach einem der vorhergehenden Ansprüche,
**dadurch gekennzeichnet, dass**
die Kopplung der Ventilelemente innerhalb der mit den Teilöffnungsstellungen versehenen Ventilsitze (11, 12) derart ausgebildet ist, dass die zweite Ventileinrichtung (9) aus der Teilöffnungsstellung heraus schließt, wenn die erste Ventileinrichtung (8) aus der Teilöffnungsstellung heraus öffnet und umgekehrt.

7. Vorrichtung nach einem der vorhergehenden Ansprüche,
**dadurch gekennzeichnet, dass**
die die Teilöffnungsstellungen beider Ventileinrichtungen (8, 9) definierenden Verschiebewege identisch sind.

8. Vorrichtung nach einem der vorhergehenden Ansprüche,
**dadurch gekennzeichnet, dass**
beide Ventileinrichtungen (8, 9) einen kegelstumpfartigen Ventilsitz (11, 12) aufweisen.

9. Vorrichtung nach einem der vorhergehenden Ansprüche,
**dadurch gekennzeichnet, dass**
die Kraft der Feder (13) einstellbar ist.

10. Vorrichtung nach einem der vorhergehenden Ansprüche,
**dadurch gekennzeichnet, dass**
die Feder (13) im Bereich des vorzugsweise stangenartigen Verbindungselementes (14) angeordnet und als Druckfeder ausgebildet ist und beide Ventilelemente gleichsinnig in die Grundstellung drückt.

11. Vorrichtung nach einem der vorhergehenden Ansprüche,
**dadurch gekennzeichnet, dass**
die erste Druckpumpe (3) an einen Ventilraum zwischen den beiden Ventileinrichtungen (8, 9) angeschlossen ist.

12. Vorrichtung nach einem der vorhergehenden Ansprüche,
**dadurch gekennzeichnet, dass**
die zweite Druckpumpe (4) an einen Anschlusskanal angeschlossen ist, der von der zweiten Ventileinrichtung (9) zur Kolbenanordnung (2) verläuft.

13. Vorrichtung nach einem der vorhergehenden Ansprüche,
**dadurch gekennzeichnet, dass**
die Wirkflächen der Ventilsitze gleich oder unterschiedlich groß bemessen sind.

14. Vorrichtung nach einem der vorhergehenden Ansprüche,
**gekennzeichnet durch**
ihre Verwendung in Hydrauliksystemen mit mindestens zwei unterschiedlichen Drücken und/oder unterschiedlichen Volumenströmen.

15. Vorrichtung nach einem der vorhergehenden Ansprüche,
**dadurch gekennzeichnet, dass**
zumindest eine Dämpfungseinrichtung (16) zur Dämpfung einer zu einem Schaltvorgang korrespondierenden Bewegung des Verbindungselements (14) am Verbindungselement (14) endseitig angeordnet ist.

16. Vorrichtung nach Anspruch 15,
**dadurch gekennzeichnet, dass**
zwei Dämpfungseinrichtungen (16) an gegenüber liegenden Enden des Verbindungselements (14) angeordnet sind.

17. Vorrichtung nach einem der Ansprüche 15 oder 16,
**dadurch gekennzeichnet, dass**
die Dämpfungseinrichtung (16) eine mit Hydraulikmittel gefüllte Kammer (22) aufweist, wobei ein weiterer Ringspalt (24) oder eine Drosselbohrung zur Rückführung des Hydraulikmittels vorgesehen ist.

18. Vorrichtung nach einem der Ansprüche 15 - 17,
**dadurch gekennzeichnet, dass**
die Dämpfungseinrichtung (16) ein Rückschlagventil (18) zur Reduzierung der Dämpfung entgegen der zum Schaltvorgang korrespondierenden Bewegung des Verbindungselements (14) aufweist.

## Claims

1. Hydraulic apparatus (1) for producing different delivery quantities at different working pressures in at least one piston arrangement (2), in particular a synchronous or differential arrangement, of hydraulic cylinders, hydraulic pivot drives or hydraulic motors, having
- a piston arrangement (2),
- a first motorized pressure pump (3) for generating a first working pressure P_{N}, and
- a second pressure pump (4) which is motorized so as to run in the same direction as the first pressure pump (3) for generating a second working pressure P_{H} which is higher than the first working pressure P_{N}, and
- a hydraulic switchover device (5) for switching over a high pressure/low pressure state with combined working pressures P_{N} + P_{H} in a high pressure state with a working pressure P_{H} in the case of a pressure increase in the piston arrangement (2),
- the switchover device (5) being configured as a circulation valve which comprises a first and at least one second valve device (8, 9) which are arranged jointly in a common valve block (10) with in each case one valve element VB and VA which is mounted in an associated valve seat,
- the two valve elements VA, VB being coupled in terms of movement via a connecting element (14) for synchronous movement and being prestressed together by way of a spring (13) in a basic position, in which the first valve seat (11) is closed and the second valve seat (12) is open,
- and the first pressure pump (3) being pressure-connected via the second open valve seat (12) and the second pressure pump (4) being pressure-connected directly to the piston arrangement (2), and,
- in the case of a pressure increase in the piston arrangement (2) as a consequence of an increase in the pressure on the output side of the second valve seat (12), the said second valve seat (12) being closed counter to the force of the spring and the first valve seat (11) being opened,
- a partially opened position which is active between a closed position and an opened position being provided in the case of at least one valve seat (11, 12) of the valve device, in which partially opened position a defined partially opened volumetric flow flows through the valve seat (11, 12) which is smaller than the volumetric flow which is generated by the second pressure pump (4) at the pressure P_{H},
**characterized in that**
the partially opened position is formed by way of a defined annular gap (20) in the respective valve seat (11, 12), the annular gap (20) surrounding a cylindrical shell-shaped section of the respective valve element VA, VB.

2. Apparatus according to Claim 1,
**characterized in that**
a partially opened position is provided in the two valve seats (11, 12) of the hydraulic switchover device (5) .

3. Apparatus according to Claim 1 or 2,
**characterized in that**
the cylindrical shell-shaped section of the respective valve element VA, VB lies outside the annular gap region in the case of a full opened position of the respective valve.

4. Apparatus according to one of Claims 1 to 3,
**characterized in that**
a variable effective length of the annular gap is opened in the partially opened position of the valve seats, which length influences the volumetric flows and pressures during the switching operation of the apparatus (1).

5. Apparatus according to one of the preceding claims,
**characterized in that**
the first pressure pump (3) is connected to the valve block (10) in such a way that it delivers the hydraulic medium which flows through it in a pressureless circulation in the case of an open first valve seat (11).

6. Apparatus according to one of the preceding claims,
**characterized in that**
the coupling of the valve elements within the valve seats (11, 12) which are provided with the partially opened positions is configured in such a way that the second valve device (9) closes from the partially opened position when the first valve device (8) opens from the partially opened position, and vice versa.

7. Apparatus according to one of the preceding claims,
**characterized in that**
the displacement paths which define the partially opened positions of the two valve devices (8, 9) are identical.

8. Apparatus according to one of the preceding claims,
**characterized in that**
the two valve devices (8, 9) have a frustoconical valve seat (11, 12).

9. Apparatus according to one of the preceding claims,
**characterized in that**
the force of the spring (13) is adjustable.

10. Apparatus according to one of the preceding claims,
**characterized in that**
the spring (13) is arranged in the region of the preferably rod-like connecting element (14), is configured as a compression spring, and presses the two valve elements in the same direction into the basic position.

11. Apparatus according to one of the preceding claims,
**characterized in that**
the first pressure pump (3) is connected to a valve space between the two valve devices (8, 9).

12. Apparatus according to one of the preceding claims,
**characterized in that**
the second pressure pump (4) is connected to a connector duct which runs from the second valve device (9) to the piston arrangement (2).

13. Apparatus according to one of the preceding claims,
**characterized in that**
the active faces of the valve seats are dimensioned to be of identical or different size.

14. Apparatus according to one of the preceding claims,
**characterized by**
the use thereof in hydraulic systems having at least two different pressures and/or different volumetric flows.

15. Apparatus according to one of the preceding claims,
**characterized in that**
at least one damping device (16) for damping a movement of the connecting element (14), which movement corresponds to a switching operation, is arranged on the connecting element (14) on the end side.

16. Apparatus according to Claim 15,
**characterized in that**
two damping devices (16) are arranged at opposite ends of the connecting element (14).

17. Apparatus according to either of Claims 15 and 16,
**characterized in that**
the damping device (16) has a chamber (22) which is filled with hydraulic medium, a further annular gap (24) or a throttle bore for the return of the hydraulic medium being provided.

18. Apparatus according to one of Claims 15 to 17,
**characterized in that**
the damping device (16) has a check valve (18) for reducing the damping action counter to that movement of the connecting element (14) which corresponds to the switching operation.

## Revendications

1. Dispositif hydraulique (1) pour la génération de différentes quantités refoulées avec des pressions de travail différentes dans au moins un agencement de piston (2), en particulier un agencement synchrone ou différentiel, de cylindres hydrauliques, d'entraînements pivotants hydrauliques ou de moteurs hydrauliques, comprenant
- un agencement de piston (2),
- une première pompe de pression (3) entraînée par un moteur pour générer une première pression de travail P_{N} et
- une deuxième pompe de pression (4) entraînée par un moteur de manière synchronisée avec la première pompe de pression (3), pour générer une deuxième pression de travail P_{H} qui est supérieure à la première pression de travail P_{N}, et
- un dispositif de commutation hydraulique (5) pour commuter d'un état haute pression/basse pression avec des pressions de travail combinées (P_{N} + P_{H}) dans un état haute pression avec une pression de travail P_{H} lors d'une augmentation de la pression dans l'agencement de piston (2),
- le dispositif de commutation (5) étant réalisé sous forme de soupape rotative qui comprend un premier et au moins un deuxième dispositif de soupape (8, 9) disposés conjointement dans un bloc de soupapes commun (10) avec un élément de soupape respectif, VB et VA supporté à chaque fois dans un siège de soupape associé,
- les deux éléments de soupape VA, VB étant accouplés de manière mobile pour produire un déplacement synchrone par le biais d'un élément de connexion (14) et étant précontraints en commun par un ressort (13) dans une position de base dans laquelle le premier siège de soupape (11) est fermé et le deuxième siège de soupape (12) est ouvert,
- et la première pompe de pression (3) étant connectée directement en pression avec l'agencement de piston (2) par le biais du deuxième siège de soupape ouvert (12) et de la deuxième pompe de pression (4) et
- lors de l'augmentation de pression dans l'agencement de piston (2) sous l'effet d'une augmentation de la pression du côté de sortie du deuxième siège de soupape (12), celui-ci étant fermé à l'encontre de la force du ressort et le premier siège de soupape (11) étant ouvert,
- dans le cas d'au moins un siège de soupape (11, 12) du dispositif de soupape, une position d'ouverture partielle active entre une position de fermeture et une position d'ouverture étant prévue, à laquelle s'écoule un débit volumique d'ouverture partielle défini du siège de soupape (11, 12), lequel est inférieur au débit volumique généré par la deuxième pompe de pression (4) avec la pression P_{H},
**caractérisé en ce que**
la position d'ouverture partielle est formée par une fente annulaire définie (20) dans le siège de soupape respectif (11, 12), la fente annulaire (20) entourant une portion en forme d'enveloppe cylindrique de l'élément de soupape respectif VA, VB.

2. Dispositif selon la revendication 1,
**caractérisé en ce que**
dans les deux sièges de soupape (11, 12) du dispositif de commutation hydraulique (5) est prévue une position d'ouverture partielle.

3. Dispositif selon la revendication 1 ou 2,
**caractérisé en ce que**
la portion en forme d'enveloppe cylindrique de l'élément de soupape respectif VA, VB, dans la position d'ouverture totale de la soupape respective, est située à l'extérieur de la région de fente annulaire.

4. Dispositif selon l'une quelconque des revendications 1 à 3,
**caractérisé en ce que**
dans la position d'ouverture partielle des sièges de soupape, une longueur active modifiable de la fente annulaire est libérée, laquelle influence les débits volumiques et les pressions pendant l'opération de commutation du dispositif (1).

5. Dispositif selon l'une quelconque des revendications précédentes,
**caractérisé en ce que**
la première pompe de pression (3) est raccordée au bloc soupapes (10) de telle sorte qu'elle refoule en circulation sans pression le elle fluide hydraulique en circulation lorsque le premier siège de soupape (11) est ouvert.

6. Dispositif selon l'une quelconque des revendications précédentes,
**caractérisé en ce que**
le couplage des éléments de soupape à l'intérieur des sièges de soupape (11, 12) pourvus des positions d'ouverture partielle est réalisé de telle sorte que le deuxième dispositif de soupape (9) se ferme hors de la position d'ouverture partielle lorsque le premier dispositif de soupape (8) s'ouvre hors de la position d'ouverture partielle et inversement.

7. Dispositif selon l'une quelconque des revendications précédentes,
**caractérisé en ce que**
les courses de déplacement définissant les positions d'ouverture partielle des deux dispositifs de soupape (8, 9) sont identiques.

8. Dispositif selon l'une quelconque des revendications précédentes,
**caractérisé en ce que**
les deux dispositifs de soupape (8, 9) présentent un siège de soupape tronconique (11, 12).

9. Dispositif selon l'une quelconque des revendications précédentes,
**caractérisé en ce que**
la force du ressort (13) est ajustable.

10. Dispositif selon l'une quelconque des revendications précédentes,
**caractérisé en ce que**
le ressort (13) est disposé dans la région de l'élément de connexion de préférence en forme de tige (14) et est réalisé sous forme de ressort de compression et presse les deux éléments de soupape dans le même sens dans la position de base.

11. Dispositif selon l'une quelconque des revendications précédentes,
**caractérisé en ce que**
la première pompe de pression (3) est raccordée à un espace de soupape entre les deux dispositifs de soupape (8, 9).

12. Dispositif selon l'une quelconque des revendications précédentes,
**caractérisé en ce que**
la deuxième pompe de pression (4) est raccordée à un conduit de raccordement qui s'étend depuis le deuxième dispositif de soupape (9) vers l'agencement de piston (2).

13. Dispositif selon l'une quelconque des revendications précédentes,
**caractérisé en ce que**
les surfaces actives des sièges de soupape sont dimensionnées avec une taille identique ou différente.

14. Dispositif selon l'une quelconque des revendications précédentes,
**caractérisé par**
son utilisation dans des systèmes hydrauliques avec au moins deux pressions différentes et/ou débits volumiques différents.

15. Dispositif selon l'une quelconque des revendications précédentes,
**caractérisé en ce**
**qu'**au moins un dispositif d'amortissement (16) pour l'amortissement d'un mouvement de l'élément de connexion (14) correspondant à une opération de commutation, est disposé du côté de l'extrémité sur l'élément de connexion (14).

16. Dispositif selon la revendication 15,
**caractérisé en ce que**
deux dispositifs d'amortissement (16) sont disposés sur des extrémités opposées de l'élément de connexion (14).

17. Dispositif selon l'une quelconque des revendications 15 ou 16,
**caractérisé en ce que**
le dispositif d'amortissement (16) présente une chambre (22) remplie de fluide hydraulique, une fente annulaire supplémentaire (24) ou un alésage d'étranglement étant prévu(e) pour la recirculation du fluide hydraulique.

18. Dispositif selon l'une quelconque des revendications 15 à 17,
**caractérisé en ce que**
le dispositif d'amortissement (16) présente un clapet antiretour (18) pour réduire l'amortissement dans le sens opposé au déplacement de l'élément de connexion (14) correspondant à l'opération de commutation.
